# EUROPÄISCHE PATENTSCHRIFT

(11) **EP 0 458 792 B1**
(45) Veröffentlichungstag und Bekanntmachung des Hinweises auf die Patenterteilung: **01.09.1993**
(21) Anmeldenummer: 90901558.8
(22) Anmeldetag: 15.01.1990
(51) Int. Cl.: B41J 11/58

(54) **AUSSCHWENKBARE STAPELVORRICHTUNG FÜR EINE ELEKTROFOTOGRAFISCHE DRUCKEINRICHTUNG**
A PIVOTABLE STACKING DEVICE FOR AN ELECTRO-PHOTOGRAPHIC PRINTER
DISPOSITIF D'EMPILAGE PIVOTANT POUR UN SYSTEME D'IMPRESSION ELECTROPHOTOGRAPHIQUE

(30) Priorität: 10.02.1989 DE 3904042
(43) Veröffentlichungstag der Anmeldung: 04.12.1991
(73) Patentinhaber: Siemens Nixdorf Informationssysteme Aktiengesellschaft, 33102 Paderborn (DE)
(72) Erfinder: WÄCHTLER, Rudolf, D-8251 Hohenpolding (DE)
(74) Vertreter: Fuchs, Franz-Josef, Dr.-Ing.
(86) Internationale Anmeldenummer: DE9000015
(87) Internationale Veröffentlichungsnummer: WO9009287

(56) Entgegenhaltungen:
- GB-A- 1 248 539
- US-A- 4 681 468

## Beschreibung

Die Erfindung betrifft eine Stapelvorrichtung gemäß den Merkmalen des Patentanspruches 1.

Stapelvorrichtungen der eingangs genannten Art sind aus der DE-C 31 15 511 bekannt. Dabei handelt es sich um eine Ablagevorrichtung für eine vorgefaltete Papierbahn in einem Papierstapler einer Schnelldruckeinrichtung, bei der die Papierbahn auf einer Papierablagefläche abgestapelt wird. Um die Entnahme des Papierstapels zu erleichtern, ist die Papierablagefläche aus dem Gehäusebereich des Druckers schubladenartig ausziehbar ausgebildet und weist seitlich ein teleskopartig ausziehbares Führungsprofilsystem auf.

Die bekannte Vorrichtung ist dabei so ausgebildet, daß sie gegenüber Querkräften unempfindlich ausgestaltet ist, so daß auch große und schwere Papierstapel ohne Behinderung durch das Gehäuse frei entnommen werden können.

Bei derartigen Stapelvorrichtungen befindet sich der Papierstapel bei herausgezogener Papierablagefläche in Bodennähe. Dies ist ergonomisch ungünstig, weil zum Weitertransport der bedruckten Papierstapel diese Papierstapel angehoben werden müssen. Dies ist mühselig und wegen der Schwere der Papierstapel unhandlich.

Es ist weiterhin aus der US-A-4 681 468 eine Thermodruckeinrichtung bekannt, die in Form eines Journaldruckers ausgestaltet ist. Die Thermodruckeinrichtung ist in einem Möbelstück in Form eines Bedientisches herausnehmbar angeordnet. Sie besteht aus einem Stützbehälter mit darin angeordneter Druckeinrichtung. Der Stützbehälter enthält fest eingebaute Papierablageflächen zur Aufnahme des bedruckten Aufzeichnungsträgers und zur Aufnahme des unbedruckten Aufzeichnungsträgers. Eine unterhalb des Stützbehälters angeordnete Hebeleinrichtung ermöglicht es, den Stützbehälter samt der Druckeinrichtung aus dem Bedientisch auszufahren. Damit wird die Druckeinrichtung von allen Seiten zugänglich, was den Service der Druckeinrichtung und das Einlegen und Entnehmen des Aufzeichnungsträgers erleichtert. Die Hebeleinrichtung selbst besteht aus zwei in der Art eines Parallelogramms angeordneten Hebeln, die einerseits an dem Stützbehälter andererseits an dem Möbelstück angelenkt sind. Eine den Hebeln zugeordnete Feder unterstützt das Ausheben der Druckeinrichtung aus einer Versenkposition in eine verrastete Serviceposition.

Aufgabe der Erfindung ist es eine Stapelvorrichtung der eingangs genannten Art so auszugestalten, daß sie ohne großen Aufwand innerhalb einer Schnelldruckeinrichtung integriert werden kann und die eine ergonomisch optimale Entnahme des Stapels ermöglicht.

Diese Aufgabe wird bei einer Stapelvorrichtung der eingangs genannten Art gemäß dem kennzeichnenden Teil des ersten Patentanspruches gelöst.

Vorteilhafte Ausführungsformen der Erfindung sind in den Unteransprüchen gekennzeichnet.

Dadurch, daß die Stapelvorrichtung ein Führungssystem aufweist, das derart ausgestaltet ist, daß es ein Ausfahren der Papierablagefläche aus einer im Gehäusebereich befindlichen Ablageposition in eine aus dem Gehäusebereich ragende Entnahmeposition mit einstellbarer Höhe der Entnahmeposition bezogen auf die Ablageposition ermöglicht, wird die Entnahme des bedruckten Stapels besonders einfach und ergonomisch günstig.

In einer ersten Entnahmeposition wird dabei die Papierablagefläche aus dem Gerät herausgeschwenkt, ohne die Ablagehöhe verändert zü haben um z.B. den Stapel unter dem Stapelrahmen (Ablegevorrichtung) herauszufahren.

Diese Entnahmeposition ist z.B. von Vorteil, wenn niedere Transportwagen verwendet werden, die etwa die Höhe der Papierablagefläche haben, so daß die Stapel in einfacher Weise von der Papierablagefläche auf die Ladefläche des Wagens geschoben werden können.

Wird kein derartiger Wagen verwendet, so kann die Bedienperson die Papierablagefläche, die in Form eines ausschwenkbaren Hubtisches ausgestaltet ist, motorisch in eine voreinstellbare Höhe ausschwenken. Um die für ihn günstige Entnahmeposition zu erhalten, kann die Bedienperson diese Entnahmehöhe frei wählen. Dies ist insbesondere dann wichtig, wenn z.B. Förderbänder oder Papiernachverarbeitungsmaschinen wie z.B. Papierschneideeinrichtungen vorgesehen sind.

Bei einer besonders einfach und bedienerfreundlichen Ausführungsform der Erfindung weist das die Stapelvorrichtung betätigende Führungssystem nur einen Schwenkhebel auf, der einseitig an der Papierablagefläche angreift.

Dadurch wird bei der Integration der Stapelvorrichtung in einer Druckeinrichtung die gesamte Papierablagefläche frei zugänglich und die Entnahme wird nicht durch das Führungssystem selbst behindert.

Die gesamte Stapelvorrichtung läßt sich in einfacher Weise und platzsparend innerhalb einer Schnelldruckeinrichtung, die z.B. eine elektrofotografische Druckeinrichtung sein kann, anordnen.

Günstig ist es wenn die Stapelvorrichtung entsprechend der DE-PS 31 15 511 so ausgestaltet ist, daß die Papierablagefläche feststehend ausgebildet ist, während die Ablegevorrichtung durch eine Antriebsvorrichtung mit zunehmender Höhe des Papierstapels angehoben wird.

Die erfindungsgemäße Stapelvorrichtung läßt sich in besonders einfachen Weise in,einer elektrofotografischen Druckeinrichtung so integrieren, daß sich die Stapelvorrichtung innerhalb des Grundrisses des Druckers befindet, ohne daß wesentliche konstruktive Änderungen an der eigentlichen Abstapeleinrichtung mit Ablagehilfen, Zuführungskanal etc. vorgenommen werden müssen.

Die Stapelvorrichtung läßt sich jedoch auch in Druckeinrichtungen die Einzelblätter verarbeiten einsetzen. Hierzu ist allein eine entsprechend :angepaßte Ablegeeinrichtung (Staplerrahmen) notwendig.

Eine Ausführungsform der Erfindung ist in den Zeichnungen dargestellt und wird im folgenden beispielsweise näher beschrieben. Es zeigen
FIG 1 eine schematische Darstellung der erfindungsgemäßen Stapelvorrichtung innerhalb einer elektrofotografischen Druckeinrichtung in Seitenansicht,
FIG 2 eine schematische Darstellung derselben Stapelvorrichtung in Frontansicht, teilweise in Schnittdarstellung und
FIG 3 eine schematische Schnittdarstellung entlang der Schnittlinie I-I der FIG 2.

Eine hier nicht im einzelnen beschriebene elektrofotografische Druckeinrichtung weist eine Ausnehmung 11 auf, in der eine Stapelvorrichtung zur Aufnahme der in einem elektrofotografischen Prozeß bedruckten vorgefalteten Endlospapierbahn vorgesehen ist. Die Stapelvorrichtung enthält dabei eine Papierablagefläche 12, auf der das bedruckte Endlospapier 13 abgelegt wird und eine Ablegevorrichtung 14 die mit Hilfe einer hier nicht dargestellten Antriebsvorrichtung mit zunehmender Höhe des Papierstapels angehoben wird, sowie einen abhängig von der Bewegung der Ablegevorrichtung seine Länge ändernden Führungskanal 15. Die Ablegevorrichtung kann dabei entsprechend der DE-PS 31 15 511 ausgestaltet sein.

Gehalten und geführt wird die Papierablagefläche 12 über einen an der Innenseite der Papierablagefläche einseitig angeordneten Schwenkhebel 16. Dieser ist über einen ersten ortsfesten Drehpunkt 17 an der Innenfläche der Ausnehmung 11 drehbar befestigt und über einen zweiten freien Drehpunkt 18 mit der Papierablagefläche 12. Der Schwenkhebel 16 steht dabei im Bereich des ersten ortsfesten Drehpunktes 17 über eine Welle 19 mit einem Motor 20 mit zugehörigem Getriebe 21 in Verbindung. Anstelle des Motors 20 kann auch ein Hubzylinder (hydraulisch) oder eine Hubspindel angeordnet sein. Die in der FIG 1 über Pfeile angedeutete Schwenkrichtung und der Schwenkhub kann über eine Bedienpaneele 22 voreingestellt werden, wobei die Bedienpaneele in üblicher Weise aufgebaut ist. Der Motor 20, kann z.B. mit einer Taktscheibe gekoppelt sein und die Bedienpaneele 22 kann Speicherelemente für die anzusteuernde Anzahl der Umdrehungen und die Bewegungsrichtung enthalten.

Um beim Verschwenken der Papierablagefläche 12 eine waagerechte Lage der Papierablagefläche 12 zu gewährleisten, sind Mittel vorgesehen, die unabhängig von der Schwenklage der Stapelvorrichtung eine waagerechte Lage der Papierablagefläche ermöglichen.

Diese bestehen bei dem dargestellten Ausführungsbeispiel aus einem im Bereich des ersten ortsfesten Drehpunktes 17 angeordneten Rundelement 23, das z.B. über Schrauben 24 fest mit dem Gehäuse der Druckeinrichtung in der Ausnehmung 11 befestigt ist. Im Bereich des zweiten freien Drehpunktes 18 ist ein mit der Papierablagefläche 12 fest verbundenes zweites Rundelement 25 angeordnet. Dieses Rundelement weist eine Achse 26 auf, die mit der Papierablagefläche 12 fest verbunden ist. Das erste und zweite Rundelement (23, 25) sind über eine Kinematik (z.B. bandförmiges Element) 27 z.B. in Form einer Kette gekoppelt, wobei die Kette 26 jeweils mit ihren Enden am Umfang der Rundelemente über z.B. Schrauben 27 befestigt ist. Die Kette ist so angeordnet, daß beim Verschwenken der Papierablagefläche 12 über den Schwenkhebel 16 nach oben, die Kette im Bereich des ersten Rundelementes freigegeben wird und sich dieses freie Stück dann unter der Wirkung des Gewichtes der Papierablagefläche 12 auf das zweite Rundelement 25 aufwickelt. Dadurch senkt sich beim Hochschwenken des Schwenkhebels die Papierablagefläche nach unten und behält unter der Voraussetzung, daß die ersten und zweiten Rundelemente den gleichen Durchmesser aufweisen ihre waagerechte Lage beim Verschwenken bei. Beim Zurückschwenken in die Ausgangslage ist diese Bewegung umgekehrt. Zur Voreinstellung der Höhenlage der Papierablagefläche 12 und zur Justierung ist in der Kette ein Spannschloß 29 angeordnet.

Anstelle des Rundelemente-Kettensystems ist es auch denkbar ein Gestänge zu verwenden, das z.B. die Form eines Parallelogrammes hat und so beim Verschwenken des Schwenkarmes eine permanente waagerechte Lage der Papierablagefläche bewirkt oder entsprechend gekoppelte Zahnräder.

Weiterhin ist es auch möglich anstelle nur eines Schwenkarmes zwei Schwenkarme jeweils links und rechts der Papierablagefläche anzuordnen oder ein parallelogrammartiges Gestänge.

Die Funktion der Stapelvorrichtung beim Verschwenken wird nun anhand der FIG 1 näher beschrieben. Dabei werden mit Position A, Position B und Position C verschiedene einnehmbare Positionen der Papierablagefläche bezeichnet.

Ausgehend von der Position A, bei der die Papierablagefläche 12 unmittelbar unterhalb der Ablegevorrichtung 14 angeordnet ist und die die Betriebslane der Stapelvorrichtung festlegt, kann nach Beendigung des Abstapelvorganges über den Motor 20 durch Eingabe einer ersten Entnahmeposition über das Bedienpaneel 22 die Papierablagefläche 12 in eine Entnahmepositon B gebracht werden. Dabei ist die Papierablagefläche aus der Druckeinrichtung herausgeschwenkt ohne daß die Höhe der Papierablagefläche 12 verändert wurde. Wie bereits beschrieben, kann von dieser Position aus der Papierstapel leicht auf eine entsprechende niedere Transporteinrichtung geschoben werden.

Will die Bedienperson den Papierstapel in einer ihr angemessenen und angepaßten Höhe entnehmen, so kann durch Eingabe der Hubhöhe z.B. in digitaler Weise über die Bedienpaneele 22 oder durch einfache permanente Betätigüng einer Drucktaste über den Motor 20 die Papierablagefläche 12 so lange verschwenkt werden, bis sie in eine Position C gelangt, bei der die Papierablagefläche vollständig aus der Druckeinrichtung ausgefahren ist und sich gleichzeitig in der gewünschten Entnahmehöhe befindet. Diese Lage kann z.B. auch für spätere Schwenkvorgänge in einem Speicher der Bedienpaneele 22 gespeichert und immer wieder angefahren werden. Nach Entnahme des Papierstapel 13 wird durch erneute Betätigung einer Rückführtaste auf der Bedienpaneele 22 die Papierablagefläche in die Ausgangslage (Betriebslage) zurückgeführt.

Die Steuereinrichtung der Druckeinrichtung und der Motor 22 können dabei so gekoppelt sein, daß eine Entnahme und damit ein Ausschwenken der Papierablagefläche 12 während des Betriebes der Druckeinrichtung nicht möglich ist oder daß eine Inbetriebnahme der Druckeinrichtung erst bei eingeschwenkter Papierablagefläche freigegeben wird.

Um die Verletzungsgefahr zu verringern ist bei dem dargestellten Ausführungsbeispiel der Schwenkhebel 16 gleichzeitig als Verkleidungsblech für die Ausgleichsmittel der Papierablagefläche ausgebildet. Der Schwenkhebel wird dabei im Bereich des zweiten freien Drehpunktes 18 von der Achse des zweiten Rundelementes 25 geführt.

## Patentansprüche

1. Stapelvorrichtung für einen Aufzeichnungsträger einer Schnelldruckeinrichtung, insbesondere einer elektrofotografischen Druckeinrichtung, mit
a) einem Gehäusebereich (11) zur Aufnahme einer aus dem Gehäusebereich (11) schwenkbar ausgestalteten Papierablagefläche (12) und einer dem Gehäusebereich zugeordneten Ablegevorrichtung (14) für den Aufzeichnungsträger (13);
b) einer Schwenkeinrichtung (16, 17, 18) für die Papierablagefläche (12) um die Papierablagefläche (12) aus einer Ablageposition (A), bei der sich die Papierablagefläche (12) im Gehäusebereich (11) unterhalb der Ablagevorrichtung (14) befindet in Schwenklagen (B, C) mit einstellbaren Entnahmehöhen zu verschwenken, bei der sich die Papierablagefläche (12) außerhalb des Gehäusebereiches (11) befindet, wobei die Schwenkeinrichtung aufweist:
b1) mindestens einen Schwenkhebel (16) der über einen ersten ortsfesten Drehpunkt (17) im Gehäusebereich (11) und über einen zweiten freien Drehpunkt (18) an der Papierablagefläche (11) gelagert ist, derart, daß beim Ausschwenken der Papierablagefläche (12) aus der Ablageposition (A) eine Entnahmeposition (B) erreicht wird mit einer der Ablageposition (A) entsprechenden Entnahmehöhe
b2) Mittel (23, 25, 27) die unabhängig von der Schwenklage der Papierablagefläche (12) die Papierablagefläche (12) waagerecht positionieren und
b3) eine mit dem Schwenkhebel (16) gekoppelte voreinstellbare motorische Antriebseinrichtung (20).

2. Stapelvorrichtung nach Anspruch 1, **dadurch** **gekennzeichnet,** daß im Bereich des ersten ortsfesten Drehpunktes (17) ein drehfestes erstes Rundelement (23) und im Bereich des zweiten freien Drehpunktes (18) ein mit der Papierablagefläche (12) fest verbundenes zweites Rundelement (25) angeordnet sind, die miteinander über ein bandförmiges Element (27) derart gekoppelt sind, daß beim Verschwenken des Schwenkhebels (16) die Rundelemente (23, 25) das bandförmige Element (27) auf- bzw. abwickeln und so eine gleichmäßige waagerechte Lage der Papierablagefläche (12) bewirken.

3. Stapelvorrichtung nach einem der Ansprüche 1 oder 2, **dadurch gekennzeichnet**, daß die Schwenkeinrichtung nur einen Schwenkhebel (16) aufweist, der einseitig an der Papierablagefläche (12) angreift.

## Claims

1. Stacking device for a recording medium of a high-speed printer, in particular an electrophotographic printer, having
a) a housing area (11) for receiving a paper delivery surface (12) which is designed to be able to pivot out of the housing area (11) and a delivery device (14) for the recording medium (13), which delivery device is assigned to the housing area;
b) a pivoting apparatus (16, 17, 18) for the paper delivery surface (12) in order to pivot the paper delivery surface (12) from a delivery position (A), in which the paper delivery surface (12) is located in the housing area (11) below the delivery device (14), into pivoting positions (B, C) with adjustable removal heights, in which the paper delivery surface (12) is located outside the housing area (11), said pivoting apparatus having:
b1) at least one pivoting lever (16) which is mounted on the paper delivery surface (12) via a first fixed pivot (17) in the housing area (11) and via a second, free pivot (18) in such a way that, when the paper delivery surface (12) is pivoted out of the delivery position (A), a removal position (B) is reached with a removal height corresponding to the delivery position (A),
b2) means (23, 25, 27) which position the paper delivery surface (12) horizontally regardless of the pivoting position of the paper delivery surface (12), and
b3) a pre-adjustable, powered driving apparatus (20) which is coupled to the pivoting lever (16).

2. Stacking device according to Claim 1, characterised in that there are arranged a first round element (23), which is fixed against rotation, in the area of the first fixed pivot (17) and a second round element (25), which is firmly connected to the paper delivery surface (12), in the region of the second, free pivot (18), which round elements are coupled to one another via a strip-shaped element (27) in such a way that, when the pivoting lever (16) is pivoted, the round elements (23, 25) wind up or unwind the strip-shaped element (27) and thus bring about a uniform, horizontal position of the paper delivery surface (12).

3. Stacking device according to one of Claims 1 or 2, characterised in that the pivoting apparatus has only one pivoting lever (16) which engages on one side of the paper delivery surface (12).

## Revendications

1. Dispositif d'empilage pour un support d'enregistrement d'un dispositif d'impression rapide, notamment d'un dispositif d'impression électrophotographique, comportant
a) une partie formant boîtier (11) servant à recevoir une surface (11) de support pour le papier, agencée de manière à pouvoir pivoter à partir de la partie formant boîtier (11), et un dispositif de dépôt (14), associé à la partie du boîtier, pour le support d'enregistrement (13);
b) un dispositif de pivotement (16,17,18) pour la surface (12) de dépôt du papier et servant à amener par pivotement la surface (12) de dépôt du papier, depuis une position de dépôt (A), dans laquelle la surface (12) de dépôt du papier est située dans la partie formant boîtier (11) au-dessous du dispositif de dépôt (14), dans des positions pivotées (B,C) situées à des hauteurs de prélèvement réglables, et dans lesquelles la surface (12) de dépôt du papier est située à l'extérieur de la partie formant boîtier (11), le dispositif de pivotement comportant :
b1) au moins un levier pivotant (16), qui est monté par l'intermédiaire d'un premier point fixe de rotation (17), dans la partie formant boîtier (11) et par l'intermédiaire d'un second point libre de rotation (18) sur la surface (11) de dépôt du papier de telle sorte que, lorsque la surface (12) de dépôt du papier est écartée de la position de dépôt (A) par pivotement, une position de prélèvement (B) est atteinte, qui possède une hauteur de prélèvement correspondant à la position de dépôt (A),
b2) des moyens (23,25,27), qui positionnent horizontalement la surface (12) de dépôt du papier indépendamment de la position pivotée de cette surface (12), et
b3) un dispositif d'entraînement à moteur préréglable (20), qui est accouplé au levier pivotant (16).

2. Dispositif d'empilage suivant la revendication 1, caractérisé par le fait qu'un premier élément cylindrique (23) bloqué en rotation est disposé au voisinage du premier point fixe de rotation (17), et un second élément cylindrique (25) raccordé de façon fixe à la surface (12) de dépôt du papier est disposé au voisinage du second point libre de rotation (18), ces éléments cylindriques étant accouplés entre eux par l'intermédiaire d'un élément en forme de bande (27) de sorte que, lors du pivotement du levier pivotant (16), les éléments cylindriques (23,25) enroulent ou déroulent l'élément en forme de bande (27) et placent ainsi dans une position horizontale uniforme la surface (12) de dépôt du papier.

3. Dispositif d'empilage suivant l'une des revendications 1 ou 2, caractérisé par le fait que le dispositif de pivotement comporte un seul levier pivotant (16), qui attaque d'un côté la surface (12) de dépôt du papier.
